# EUROPÄISCHE PATENTSCHRIFT

(11) **EP 2 701 168 B1**
(45) Veröffentlichungstag und Bekanntmachung des Hinweises auf die Patenterteilung: **01.03.2017**
(21) Anmeldenummer: 12180999.0
(22) Anmeldetag: 20.08.2012
(51) Int. Cl.: H01H 1/58, H01H 71/08, H01H 9/28, H01H 71/02, H01H 11/00

(54) **Elektrisches Schaltgerät**
Electric switch
Commutateur électrique

(43) Veröffentlichungstag der Anmeldung: 26.02.2014
(73) Patentinhaber: Siemens Aktiengesellschaft, 80333 München (DE)
(72) Erfinder: Niebler, Ludwig, 93164 Laaber (DE)

(56) Entgegenhaltungen:
- EP-A1- 0 548 476
- EP-A1- 0 589 780
- EP-A2- 0 395 943
- DE-U1- 29 706 429
- US-A1- 2004 119 567

## Beschreibung

Die Erfindung betrifft ein elektrisches Schaltgerät für das betriebsmäßige Schalten von elektrischen Verbrauchern, in welchem für das Ein- und Ausschalten eines elektrischen Verbrauchers entweder Schaltkontakte oder Halbleiterelemente vorgesehen sind und das mit abnehmbaren Hauptleiterklemmen ausgebildet ist.

Auf dem Markt der Niederspannungsschalttechnik sind unter Anderem zwei Trends zu beobachten.

Zum Einen bieten immer mehr Wettbewerber Verdrahtungs- oder Einspeisesysteme an, in die Niederspannungsschaltgeräte über eine Lyra-Steckverbindung eingesteckt werden. Diese haben den Vorteil, dass der Schaltschrank bereits ohne Schaltgeräte verdrahtet werden kann und dass zu Wartungszwecken die Geräte sehr schnell getauscht werden können.

Zum Anderen zieht die Elektronik immer mehr in die klassische Schalttechnik ein. Mit Hilfe der Elektronik können von den Schaltgeräten auch Schutzfunktionen mit übernommen werden. So haben beispielsweise moderne Sanftstarter heute bereits die Funktion eines elektronischen Überlastrelais integriert und können damit einen Motorschutz übernehmen. Mit der Elektronik können auch Phasenausfall oder Erdschlüsse erkannt werden. Ein Kurzschluss, der praktisch so gut wie nie vorkommt, wird von einem vorgeordneten Leistungsschalter oder einer Sicherung abgeschaltet. Es ist dann nicht mehr erforderlich, einen Leistungsschalter für jeden einzelnen Motorabzweig vorzusehen.

Das Problem in einem derartig aufgebauten Schaltschrank besteht darin, dass nur die gesamte Gruppe an Motorabzeigen über den vorgeordneten Leistungsschalter vom Netz getrennt werden kann im Sinne der IEC-/EN 60947-1 "Trennereigenschaft".

Das Abschalten eines beliebigen Schaltgerätes allein gilt nach dieser Norm nicht als Trennerfunktion, da keine ausreichende Isolation zum Netz sichergestellt ist. Hat eine Person in einem Abzweig oder einem Anlagenteil eine Wartungsarbeit zu verrichten, so muss sie den Leistungsschalter in die Schaltstellung "Trenner" schalten und trennt so die ganze Gruppe vom Netz. Das heißt, ein Großteil einer Anlage oder gar die ganze Anlage wird stillgelegt, obwohl nur in einem kleinen Bereich eine Wartung durchgeführt werden muss. Andernfalls muss die Trennfunktion für jeden einzelnen Abzweig geschaffen werden.

Dazu beschreibt die DE 102 46 092 A1 ein elektromagnetisches Schaltgerät mit einer elektromagnetischen Antriebsvorrichtung und einen durch diese betätigbaren beweglichen Kontaktelement, welches zwischen einer ein Paar feste Kontakte verbindenden Überbrückungsstellung und einer die festen Kontakte trennenden Trennstellung schaltbar ist. Das Schaltgerät weist außerdem eine manuell betätigbare Stellvorrichtung mit einem mit dem beweglichen Kontaktelement zusammenwirkenden Stellelement auf, welches zwischen einer Betriebsposition und einer Sicherungsposition verlagerbar ist, wobei in der Betriebsposition das bewegliche Kontaktelement mittels der elektromagnetischen Antriebsvorrichtung zwischen der Überbrückungsstellung und der Trennstellung schaltbar ist, und wobei durch Verlagerung des Schaltelements in die Sicherungsposition das bewegliche Kontaktelement von der Überbrückungsstellung in die Trennstellung bewegbar ist beziehungsweise in Trennstellung blockierbar ist.

Die Voraussetzung für diese mechanische Blockiervorrichtung zum Trennen ist jedoch, dass die Schaltstelle im Schütz beim Ausschalten genügend Öffnungsweg zurücklegt, um die entsprechende Isolationsfestigkeit zu erlangen. Dieses Prinzip funktioniert aber nicht bei Schaltgeräten mit einer elektronischen Schaltstelle wie beispielsweise einem Thyristor.

Aus der EP 0 589 780 A1 geht ein Trenngerät hervor, das einem Schutzschalter beigeordnet werden kann, der einen mit einem Bedienknopf ausgerüsteten Kasten aufweist, der eine Verschlussstellung und eine Öffnungsstellung einnehmen kann. Das Trenngerät weist ein Hauptelement auf, das dem Kasten des Schutzschalters beigeordnet werden kann und das erste, an den Klemmen des Schutzschalters anschließbare Kontaktteil aufweist. Das Trenngerät weist außerdem ein aus dem Hauptelement herausziehbares Kontaktträgerteil auf, das zweite Kontaktteile trägt, die in der verschlussstellung mit den ersten Kontaktteilen zusammenwirken und die in Öffnungsstellung des Trenngeräts von den ersten Kontaktteilen getrennt sind. Das aus dem Hauptelement herausziehbare Kontaktträgerteil weist mindesten ein Arretierelement auf, um in Bezug auf das Hauptelement in einer Zwischenstellung derart festgehalten zu werden, dass es sowohl in herausgezogener als auch in Zwischenstellung eine Trennung gewährleistet, wobei das dem herausziehbaren Teil zugeordnete Arretierelement am Hauptelement eingehakt oder eingerastet wird und vom Bediener federnd zurückgestellt werden kann.

Demgemäß besteht die Aufgabe der vorliegenden Erfindung darin, ein elektrisches Schaltgerät zu schaffen, das auf einfache Art und Weise eine Trennerfunktion ermöglicht.

Diese Aufgabe wird durch ein elektrisches Schaltgerät mit den Merkmalen des Patentanspruchs 1 gelöst. vorteilhafte Aus- und Weiterbildungen, welche einzeln oder in Kombination miteinander eingesetzt werden können, sind der Gegenstand der abhängigen Ansprüche.

Erfindungsgemäß wird diese Aufgabe durch ein elektrisches Schaltgerät für das betriebsmäßige Schalten von elektrischen Verbrauchern gelöst, in welchem für das Ein- und Ausschalten eines elektrischen Verbrauchers entweder Schaltkontakte oder Halbleiterelemente vorgesehen sind, und das mit abnehmbaren Hauptleiterklemmen ausgebildet ist. Die Erfindung zeichnet sich dadurch aus, dass mindestens eine Hauptleiterklemme zwei Rastpositionen aufweist.

Diese mindestens eine abnehmbare Hauptleiterklemme hat zwei Rastpositionen am Schaltgerät. Die erste Rastposition ist so gestaltet, dass die Verbindungsstelle, zum Beispiel eine Lyra-Steckverbindung, zwischen der Strombahn im Schaltgerät und der Hauptleiterklemme so weit getrennt ist, dass die Isolationsfestigkeit der Trennfunktion nach Norm IEC-/EN 60947-1 eingehalten wird und dass die Klemme mittels Verriegelungseinrichtung in dieser Position gesichert werden kann. In der zweiten Rastposition ist eine elektrische Verbindung zwischen der Strombahn im Schaltgerät und der Hauptleiteranschlussklemme hergestellt.

Erfindungsgemäß ist vorgesehen, dass mindestens eine abnehmbare Hauptleiterklemme zwei Rastpositionen aufweist.

Es ist weiterhin vorgesehen, dass die erste Rastposition derart ausgebildet ist, dass die elektrische Verbindung zwischen der Strombahn im Schaltgerät und der Hauptleiterklemme getrennt ist.

Erfindungsgemäß ist die zweite Rastposition derart ausgebildet, dass die elektrische Verbindungs zwischen der Strombahn im Schaltgerät und der Hauptleiterklemme hergestellt ist.

Entsprechend der Erfindung kann weiterhin vorgesehen sein, dass die elektrische Verbindung zwischen der Strombahn im Schaltgerät und der Hauptleiterklemme als Lyra-Steckverbindung ausgebildet ist.

Erfindungsgemäß ist weiterhin vorgesehen, dass die abnehmbare Hauptleiterklemme mittels einer Verriegelungseinrichtung in der jeweiligen Rastposition gesichert werden kann.

Das erfindungsgemäße elektrische Schaltgerät kann vorzugsweise ein Schütz, ein Halbleiterschütz, ein Sanftstarter oder ein Kompaktabzweig sein, wobei diese Aufzählung nicht abschließend ist.

Das erfindungsgemäße elektrische Schaltgerät mit abnehmbarer Hauptleiterklemme weist eine erste Rastposition auf, bei der die Verbindungsstelle zwischen der Strombahn im Schaltgerät und der Hauptleiterklemme getrennt ist. Das elektrische Schaltgerät weist dazu eine Ausnehmung auf, in welche die abnehmbare Hauptleiterklemme einführbar ist. Die abnehmbare Hauptleiterklemme weist einen Leiteranschluss für einen elektrischen Leiter auf.

Die abnehmbare Hauptleiterklemme ist vorzugsweise quaderförmig ausgebildet und weist an der Unterseite, mit welcher die abnehmbare Hauptleiterklemme in die Ausnehmung des Schaltgeräts eingeführt wird, eine elektrische Steckverbindung auf, die in einen elektrischen Kontakt des Schaltgeräts eingesteckt wird. Die Steckverbindung bzw. der elektrische Kontakt sind vorzugsweise als Lyra-Steckverbindung ausgebildet. Vorzugsweise an der Rückseite weist die abnehmbare Hauptleiterklemme eine Ausnehmung auf, in welche eine Sperrvorrichtung mit Trennerfunktion einführbar ist.

Die Sperrvorrichtung kann aber auch an der Hauptleiterklemme angebracht sein. In diesem Fall weist das Gehäuse des elektrischen Schaltgerätes eine entsprechende Ausnehmung auf.

Erfindungsgemäß ist vorgesehen, dass in einer weiteren Ausnehmung des Schaltgeräts die Sperrvorrichtung angeordnet und innerhalb dieser Ausnehmung frei bewegbar ist. Soll die abnehmbare Hauptleiterklemme in eine Position gebracht werden, in welcher die Verbindungsstelle zwischen der Strombahn im Schaltgerät und der Hauptleiterklemme getrennt ist, wird die Sperrvorrichtung in die Ausnehmung der Hauptleiterklemme eingeführt. Dazu muss die Steckverbindung der Hauptleiterklemme vom elektrischen Kontakt des Schaltgeräts getrennt werden, wodurch die Hauptleiterklemme ein Stück aus der Ausnehmung des Schaltgeräts herausgezogen wird, allerdings nicht komplett, sondern nur soweit, dass der elektrische Kontakt getrennt ist. Dies entspricht der ersten Rastposition.

Das erfindungsgemäße elektrische Schaltgerät mit abnehmbarer Hauptleiterklemme verfügt außerdem über eine zweite Rastposition, bei der die Verbindungsstelle zwischen der Strombahn im Schaltgerät und der Hauptleiterklemme hergestellt ist. Um diese zweite Rastposition zu erreichen, muss die Sperrvorrichtung des Schaltgeräts aus der Ausnehmung der Hauptleiterklemme gezogen werden. Dazu wird die Sperrvorrichtung innerhalb der Ausnehmung des Schaltgeräts zurückbewegt. Dadurch ist es nun möglich, dass die Hauptleiterklemme in die Ausnehmung des Schaltgeräts zurückgleitet, so dass die Steckverbindung der Hauptleiterklemme in den elektrischen Kontakt des Schaltgeräts eingeführt wird und die Trennerposition aufgehoben wird. Die elektrische Verbindung zwischen Schaltgerät und Hauptleiterklemme ist somit wiederhergestellt und die zweite Rastposition erreicht.

Das erfindungsgemäße elektrische Schaltgerät mit abnehmbarer Hauptleiterklemme zeichnet sich dadurch aus, dass auf einfache Art und Weise eine Trennerfunktion im Schaltgerät installiert wird, die die Isolationsfestigkeit der Trennfunktion nach Norm IEC-/EN 60947-1 gewährleistet, so dass Wartungsarbeiten ohne großen Aufwand durchgeführt werden können. Diese erfindungsgemäße Trennerfunktion ist insbesondere für Schaltschrankaufbauten geeignet, bei denen mit einem Leistungsschalter mehrere Motorabzweige geschützt werden. Zur Umsetzung dieser Trennerfunktion ist lediglich ein geringer Mehraufwand am Schaltgerät oder an der Hauptleiterklemme erforderlich, um zwei Rastpositionen und die Sperrvorrichtung zu installieren. Die abnehmbare Hauptleiterklemme ist dabei so ausgebildet, dass sie in der Trenner-Position nicht komplett vom Schaltgerät entfernt werden kann. Sie kann somit auch nicht auf ein benachbartes Gerät gesteckt werden.

Weitere Vorteile und Ausführungen der Erfindung werden nachfolgend anhand von Ausführungsbeispielen sowie anhand der Zeichnung erläutert.

Dabei zeigen:
Fig. 1 in einer schematischen Schnittdarstellung ein erfindungsgemäßes elektrisches Schaltgerät mit abnehmbarer Hauptleiterklemme in einer ersten Rastposition, bei der die Verbindungsstelle zwischen der Strombahn im Schaltgerät und der Hauptleiterklemme getrennt ist;
Fig. 2 in einer schematischen Schnittdarstellung das erfindungsgemäße elektrische Schaltgerät mit abnehmbarer Hauptleiterklemme nach Fig. 1 in einer zweiten Rastposition, bei der die Verbindungsstelle zwischen der Strombahn im Schaltgerät und der Hauptleiterklemme hergestellt ist.

Fig. 1 zeigt ein erfindungsgemäßes elektrisches Schaltgerät 1 mit abnehmbarer Hauptleiterklemme 2 in einer ersten Rastposition, bei der die Verbindungsstelle zwischen der Strombahn im Schaltgerät und der Hauptleiterklemme getrennt ist. Das elektrische Schaltgerät 1 weist eine Ausnehmung 3 auf, in welche die abnehmbare Hauptleiterklemme 2 einführbar ist. Die abnehmbare Hauptleiterklemme 2 weist einen Leiteranschluss 4 für einen elektrischen Leiter 5 auf.

Die abnehmbare Hauptleiterklemme 2 ist vorzugsweise quaderförmig ausgebildet und weist an der Unterseite, mit welcher die abnehmbare Hauptleiterklemme 2 in die Ausnehmung 3 des Schaltgeräts 1 eingeführt wird, eine elektrische Steckverbindung 6 auf, die in einen elektrischen Kontakt 7 des Schaltgeräts 1 eingesteckt wird. Die Steckverbindung 6 bzw. der elektrische Kontakt 7 sind vorzugsweise als Lyra-Steckverbindung ausgebildet. Vorzugsweise an der Rückseite weist die abnehmbare Hauptleiterklemme 2 eine Ausnehmung 8 auf, in welche eine Sperrvorrichtung 9 mit Trennerfunktion einführbar ist.

Erfindungsgemäß ist vorgesehen, dass in einer Ausnehmung 10 des Schaltgeräts 1 die Sperrvorrichtung 9 angeordnet und innerhalb der Ausnehmung 10 frei bewegbar ist. Soll die abnehmbare Hauptleiterklemme 2 in eine Position gebracht werden, in welcher die Verbindungsstelle zwischen der Strombahn im Schaltgerät und der Hauptleiterklemme 2 getrennt ist, wird die Sperrvorrichtung 9 in die Ausnehmung 8 der Hauptleiterklemme 2 eingeführt. Dazu muss die Steckverbindung 6 der Hauptleiterklemme 2 vom elektrischen Kontakt 7 des Schaltgeräts 1 getrennt werden, wodurch die Hauptleiterklemme 2 ein Stück aus der Ausnehmung 3 des Schaltgeräts 1 herausgezogen wird, allerdings nicht komplett, sondern nur soweit, dass der elektrische Kontakt getrennt ist. Dies entspricht der ersten Rastposition.

Fig. 2 zeigt das erfindungsgemäße elektrische Schaltgerät 1 mit abnehmbarer Hauptleiterklemme 2 in einer zweiten Rastposition, bei der die Verbindungsstelle zwischen der Strombahn im Schaltgerät 1 und der Hauptleiterklemme 2 hergestellt ist. Um diese zweite Rastposition zu erreichen, muss die Sperrvorrichtung 9 des Schaltgeräts 1 aus der Ausnehmung 8 der Hauptleiterklemme 2 gezogen werden. Dazu wird die Sperrvorrichtung 9 innerhalb der Ausnehmung 10 des Schaltgeräts 1 zurückbewegt. Dadurch ist es nun möglich, dass die Hauptleiterklemme 2 in die Ausnehmung 3 des Schaltgeräts 1 zurückgleitet, so dass die Steckverbindung 6 der Hauptleiterklemme 2 in den elektrischen Kontakt 7 des Schaltgeräts 1 eingeführt wird und die Trennerposition aufgehoben wird. Die elektrische Verbindung zwischen Schaltgerät 1 und Hauptleiterklemme 2 ist somit wiederhergestellt und die zweite Rastposition erreicht.

Das erfindungsgemäße elektrische Schaltgerät mit abnehmbarer Hauptleiterklemme zeichnet sich dadurch aus, dass auf einfache Art und Weise eine Trennerfunktion im Schaltgerät installiert wird, die die Isolationsfestigkeit der Trennfunktion nach Norm IEC- / EN 60947-1 gewährleistet, so dass Wartungsarbeiten ohne großen Aufwand durchgeführt werden können. Diese erfindungsgemäße Trennerfunktion ist insbesondere für Schaltschrankaufbauten mit einem Leistungsschalter und mehreren untergeordneten Motorabzweigen geeignet. Zur Umsetzung dieser Trennerfunktion ist lediglich ein geringer Mehraufwand am Schaltgerät und/oder mindestens einer abnehmbaren Hauptleiterklemme erforderlich, um die Sperrvorrichtung zu installieren. Die abnehmbare Hauptleiterklemme ist dabei so ausgebildet, dass sie nicht komplett vom Schaltgerät entfernt werden kann. Sie kann somit auch nicht auf ein benachbartes Gerät gesteckt werden.

## Patentansprüche

1. Elektrisches Schaltgerät (1) für das betriebsmäßige Schalten von elektrischen Verbrauchern, in dem für das Ein- und Ausschalten eines elektrischen Verbrauchers entweder Schaltkontakte oder Halbleiterelemente vorgesehen sind, und das mit abnehmbaren Hauptleiterklemmen ausgebildet ist,
**dadurch gekennzeichnet, dass** mindestens eine Hauptleiterklemme (2) zwei Rastpositionen aufweist, wobei das elektrische Schaltgerät (1) eine Ausnehmung (3) aufweist, in welche die abnehmbare Hauptleiterklemme (2) eingeführt ist und wobei die abnehmbare Hauptleiterklemme (2) eine Ausnehmung (8) aufweist, in welche eine Sperrvorrichtung (9) mit Trennerfunktion einführbar ist, wobei die abnehmbare Hauptleiterklemme so ausgebildet ist, dass sie bei eingeführter Sperrvorrichtung (9) nicht komplett vom Schaltgerät entfernt werden kann.

2. Schaltgerät (1) nach Anspruch 1,
**dadurch gekennzeichnet, dass** die erste Rastposition derart ausgebildet ist, dass die elektrische Verbindung zwischen der Strombahn im Schaltgerät (1) und der Hauptleiterklemme (2) getrennt ist.

3. Schaltgerät (1) nach Anspruch 1,
**dadurch gekennzeichnet, dass** die zweite Rastposition derart ausgebildet ist, dass die elektrische Verbindung zwischen der Strombahn im Schaltgerät (1) und der Hauptleiterklemme (2) hergestellt ist.

4. Schaltgerät (1) nach Anspruch 3,
**dadurch gekennzeichnet, dass** die elektrische Verbindung zwischen der Strombahn im Schaltgerät (1) und der Hauptleiterklemme (2) als Lyra-Steckverbindung ausgebildet ist.

5. Schaltgerät (1) nach einem der Ansprüche 1 bis 4,
**dadurch gekennzeichnet, dass** das Schaltgerät (1) ein Schütz ist.

6. Schaltgerät (1) nach einem der Ansprüche 1 bis 4,
**dadurch gekennzeichnet, dass** das Schaltgerät (1) ein Halbleiterschütz ist.

7. Schaltgerät (1) nach einem der Ansprüche 1 bis 4,
**dadurch gekennzeichnet, dass** das Schaltgerät (1) ein Sanftstarter ist.

8. Schaltgerät (1) nach einem der Ansprüche 1 bis 4,
**dadurch gekennzeichnet, dass** das Schaltgerät (1) ein Kompaktabzweig ist.

9. Schaltgerät nach einem der Ansprüche 1 bis 8,
**dadurch gekennzeichnet, dass** in der versperrten ersten Rastposition der abnehmbaren Hauptleiterklemme (2) ein Vorhängeschloss anbringbar ist.

## Claims

1. Electrical switching device (1) for the operation-related switching of electrical loads, in which electrical switching device either switching contacts or semiconductor elements are provided for switching on and switching off an electrical load, and which electrical switching device is designed with removable main conductor terminals, **characterized in that** at least one main conductor terminal (2) has two latching positions, wherein the electrical switching device (1) has a recess (3) into which the removable main conductor terminal (2) is inserted, and wherein the removable main conductor terminal (2) has a recess (8) into which a locking apparatus (9) with a disconnector function can be inserted, wherein the removable main conductor terminal is designed such that it cannot be completely removed from the switching device when the locking apparatus (9) is inserted.

2. Switching device (1) according to Claim 1, **characterized in that** the first latching position is formed in such a way that the electrical connection between the current path in the switching device (1) and the main conductor terminal (2) is disconnected.

3. Switching device (1) according to Claim 1, **characterized in that** the second latching position is formed in such a way that the electrical connection between the current path in the switching device (1) and the main conductor terminal (2) is established.

4. Switching device (1) according to Claim 3, **characterized in that** the electrical connection between the current path in the switching device (1) and the main conductor terminal (2) is designed as a lyre-type plug connection.

5. Switching device (1) according to one of Claims 1 to 4, **characterized in that** the switching device (1) is a contactor.

6. Switching device (1) according to one of Claims 1 to 4, **characterized in that** the switching device (1) is a semiconductor contactor.

7. Switching device (1) according to one of Claims 1 to 4, **characterized in that** the switching device (1) is a softstarter.

8. Switching device (1) according to one of Claims 1 to 4, **characterized in that** the switching device (1) is a compact outgoing branch.

9. Switching device according to one of Claims 1 to 8, **characterized in that** a padlock can be fitted in the locked first latching position of the removable main conductor terminal (2).

## Revendications

1. Appareil de commutation électrique (1) pour la commutation fonctionnelle de consommateurs électriques, dans lequel soit des contacts de commutation, soit des éléments semi-conducteurs sont prévus pour la mise en marche et la coupure d'un consommateur électrique, et qui est réalisé avec des bornes de conducteur principal amovibles, **caractérisé en ce qu'**au moins une borne de conducteur principal (2) présente deux positions d'enclenchement, l'appareil de commutation électrique (1) présentant un évidement (3) dans lequel est introduite la borne de conducteur principal amovible (2) et la borne de conducteur principal amovible (2) présentant un évidement (8) dans lequel peut être introduit un dispositif de blocage (9) avec fonction de sectionneur, la borne de conducteur principal amovible étant réalisée de telle sorte qu'elle ne peut pas être retirée entièrement de l'appareil de commutation lorsque le dispositif de blocage (9) est mis en place.

2. Appareil de commutation (1) selon la revendication 1, **caractérisé en ce que** la première position d'enclenchement est réalisée de telle sorte que la liaison électrique entre le trajet du courant dans l'appareil de commutation (1) et la borne de conducteur principal (2) est coupée.

3. Appareil de commutation (1) selon la revendication 1, **caractérisé en ce que** la deuxième position d'enclenchement est réalisée de telle sorte que la liaison électrique entre le trajet du courant dans l'appareil de commutation (1) et la borne de conducteur principal (2) est établie.

4. Appareil de commutation (1) selon la revendication 3, **caractérisé en ce que** la liaison électrique entre le trajet du courant dans l'appareil de commutation (1) et la borne de conducteur principal (2) est réalisée en tant que connecteur en forme de lyre.

5. Appareil de commutation (1) selon l'une des revendications 1 à 4, **caractérisé en ce que** l'appareil de commutation (1) est un contacteur.

6. Appareil de commutation (1) selon l'une des revendications 1 à 4, **caractérisé en ce que** l'appareil de commutation (1) est un contacteur à semi-conducteur.

7. Appareil de commutation (1) selon l'une des revendications 1 à 4, **caractérisé en ce que** l'appareil de commutation (1) est un démarreur progressif.

8. Appareil de commutation (1) selon l'une des revendications 1 à 4, **caractérisé en ce que** l'appareil de commutation (1) est une dérivation compacte.

9. Appareil de commutation selon l'une des revendications 1 à 8, **caractérisé en ce qu'**un cadenas peut être monté dans la première position d'enclenchement bloquée de la borne de conducteur principal amovible (2).
